# FASCICULE DE BREVET EUROPEEN

(11) **EP 0 692 670 B1**
(45) Date de publication et mention de la délivrance du brevet: **18.10.2000**
(21) Numéro de dépôt: 95401686.1
(22) Date de dépôt: 13.07.1995
(51) Int. Cl.: F21V 11/00

(54) **Procédé de fabrication de caches de lumière directe pour projecteurs de véhicules automobiles, et projecteurs incorporant de tels caches**
Verfahren zur Herstellung von direktem Licht abschirmenden Blenden für Kfz-Scheinwerfer und Scheinwerfer mit solchen Blenden
Method of making direct light intercepting shades for vehicular headlamps and headlamps comprising such shades

(30) Priorité: 13.07.1994 FR 9408757
(43) Date de publication de la demande: 17.01.1996
(73) Titulaire: VALEO VISION, 93000 Bobigny (FR)
(72) Inventeur: Ordonnez Olmos, José, F-93000 Bobigny (FR)
(74) Mandataire: Le Forestier, Eric

(56) Documents cités:
- CH-A- 140 525
- GB-A- 1 395 313

## Description

La présente invention concerne d'une façon générale les projecteurs de véhicules automobiles, et en particulier les caches de lumière directe pour de tels projecteurs.

Classiquement, un projecteur de véhicule automobile comprend un miroir recevant en son fond une lampe, typiquement une lampe à filament, une glace, et le cas échéant un boîtier extérieur.

On prévoit également de façon classique un cache de lumière directe qui est monté en avant de la lampe et qui a pour objet d'éviter qu'une partie du rayonnement ne sorte du projecteur sans avoir été préalablement réfléchi par le miroir, ou n'atteigne d'autres parties du projecteur pour y être déviée de façon non-contrôlée. On obtient de cette manière un faisceau propre, et notamment pour un faisceau à coupure tel qu'un faisceau de croisement, on minimise la quantité de rayonnement émise au-dessus de la coupure.

Classiquement, un cache de lumière directe est réalisé en métal, notamment en tôle pliée, une ou plusieurs pattes étant prévues pour son montage sur un support de la lampe.

Un inconvénient de ce type de cache connu réside en ce qu'il est généralement nécessaire de prévoir des caches différents pour chaque type de projecteur, avec en conséquence un coût d'outillage élevé et un coût de revient du projecteur également élevé.

Par ailleurs, les caches de lumière directe métalliques peuvent s'avérer inesthétiques.

On connaît également par GB-A-1 395 313 un cache de lumière directe réalisé en verre. Toutefois, ce cache entoure entièrement la lampe, et demande donc une quantité de matière importante. En outre, sa forme complexe impose un processus de fabrication coûteux.

Un premier objet de la présente invention est de réaliser un cache de lumière directe en verre qui puisse être réalisé avec un outillage standard pour différents modèles de projecteurs, et ce d'une manière extrêmement économique, et qui en outre incorpore, sans compliquer le processus de fabrication, des moyens facilitant son montage dans le projecteur.

Ainsi la présente invention concerne tout d'abord un procédé de fabrication de caches de lumière directe tel que défini dans la revendication 1.

Un aspect préféré de ce procédé est exposé dans la revendication 2.

D'autres objets de l'invention sont de proposer un projecteur possédant un cache de lumière directe simple à assembler, économique, résistant bien à la chaleur et donnant au projecteur un aspect amélioré lorsqu'il est éteint.

Elle propose à cet effet un projecteur tel que défini dans la revendication 3.

D'autres aspects, buts et avantages de la présente invention apparaîtront mieux à la lecture de la description détaillée suivante d'une forme de réalisation particulière de celle-ci, donnée à titre d'exemple non limitatif et faite en référence aux dessins annexés, sur lesquels :
la figure 1 est une vue de dessus d'un ensemble de caches de lumière directe en verre réalisés par une opération unique de moulage, et
la figure 2 est une vue en coupe transversale de la figure 1, illustrant un premier découpage possible des caches individuels,
la figure 3 est une vue en coupe transversale de la figure 1, illustrant un second découpage possible des caches individuels, et
la figure 4 est une vue en coupe verticale axiale d'un projecteur de véhicule automobile équipé d'un cache de lumière directe selon l'invention.

En référence tout d'abord aux figures 1 à 3, on a illustré un ensemble de caches de lumière directe réalisé par une opération unique de moulage de verre, l'ensemble comportant, en saillie à partir d'une plaque 10, en l'espèce huit caches creux 20 comportant un fût 21 légèrement tronconique et un sommet 22 généralement hémisphérique, avec des parois d'épaisseur constante.

De façon préférée, les différents caches 20 sont découpés à partir de la plaque 10 par la technique de découpage au jet d'eau sous haute pression, selon des contours circulaires.

Les figures 2 et 3 illustrent deux manières possibles de découper les caches, ceux-ci étant indiqués par les parties hachurées tandis que les parties enlevées ne sont pas hachurées. Dans le cas de la figure 2, le découpage est effectué selon des cercles concentriques avec les axes des caches et dont le diamètre est légèrement supérieur au diamètre des caches au niveau de la base de leur partie tronconique, de telle sorte que chaque cache comporte un collet périphérique 23 à son extrémité opposée à son sommet.

Dans le cas de la figure 3, le découpage est effectué dans le prolongement des parties tronconiques 21, ces dernières s'étendant ainsi jusqu'à l'extrémité ouverte du cache correspondant.

Pour jouer son rôle, le cache en verre 20 doit être pourvu d'un revêtement opaque, désigné par 24, dans toute sa région susceptible d'occulter le rayonnement lumineux direct. Une première technique peut consister à émailler la surface intérieure et/ou extérieure du cache, avec une couleur choisie. En variante, on peut déposer un revêtement opacifiant sur la face intérieure et/ou extérieure du cache par sérigraphie.

Ainsi l'invention permet de réaliser aisément des caches d'aspects différents selon le modèle de projecteur dans lesquels ils doivent être montés. On peut en particulier prévoir toute teinte et tout décor sur le cache de manière à obtenir un certain effet visuel lorsque le projecteur est éteint et observé de l'extérieur.

On observera ici que l'étape d'opacification du cache peut être réalisée soit avant, soit après l'étape de découpage décrite plus haut.

On a représenté sur la figure 4 un projecteur qui comprend un boîtier 1, un miroir 2, une lampe 3 montée dans le miroir, une glace 4 et un cache de lumière directe 20 réalisé comme décrit ci-dessus.

Le cache est monté dans le miroir en étant serti sur une bague métallique 30 de profil en forme de "L" et comportant des languettes de sertissage 30a. Plus précisément, le collet 23 du cache 20 est emprisonné entre la partie radiale du profil en "L" de la bague et les pattes de sertissage 30a déformées vers l'intérieur. La bague comporte par ailleurs une ou plusieurs pattes 31 s'étendant vers le fond du miroir et solidarisées à celui-ci par l'intermédiaire d'un porte-lampe 40, d'une façon classique en soi.

Le montage du cache est donc particulièrement simple. En outre, le cache s'étendant à distance du fond du miroir, la chaleur produite par la lampe peut être évacuée entre lui et le fond du miroir, et il n'est donc pas soumis à un échauffement excessif.

En variante, on peut prévoir un support métallique relié à la région du bord de l'ouverture antérieure du miroir.

On observe sur la figure 4 le revêtement opaque 24 sur l'extérieur du cache 20, ce revêtement s'étendant seulement sur une partie antérieure du cache et laissant libre sa partie postérieure, que traverse en partie le rayonnement issu de la lampe et dirigé vers le fond du miroir.

## Revendications

1. Procédé de fabrication de caches (20) de lumière directe pour projecteurs de véhicules automobiles ou analogues, chaque cache étant réalisé en verre moulé, possédant un collet de montage et comportant au moins sur l'une de ses surfaces un revêtement opaque (24), procédé caractérisé par les étapes suivantes :
a) on moule une pièce d'un seul tenant (10, 20) comportant un ensemble de caches (20) solidarisés par une plaque commune (10),
b) on découpe les caches (20) à partir de la plaque commune selon une trajectoire de découpage s'étendant dans ladite plaque commune à distance desdits caches, de manière à ce que la matière de la plaque restant solidaire de chaque cache définisse un collet de montage associé à celui-ci, et
c) on applique sur les caches un revêtement opaque (24) avant ou après l'étape b).

2. Procédé selon la revendication 1, caractérisé en ce que l'étape de découpage est effectuée par jet d'eau sous haute pression.

3. Projecteur de véhicule automobile comprenant un miroir (2), une lampe (3) montée dans le fond du miroir et une glace (4), ainsi qu'un cache (20) de lumière directe prévu en avant de la lampe et réalisé en verre moulé et comportant sur au moins l'une de ses faces un revêtement opaque (24), le cache comprenant un fût (21) et un sommet généralement hémisphérique (22), projecteur caractérisé en ce que le cache de lumière directe possède un collet de retenue (23) à l'extrémité opposée audit sommet, en ce que le projecteur comprend une bague métallique (30) de support du cache, cette bague comportant des moyens (30a) de retenue du collet (23) du cache, et en ce qu'il est prévu des moyens de solidarisation de la bague au miroir à distance du fond de celui-ci, de manière à laisser entre eux un espace libre de passage de la lumière de la lampe (3) vers le miroir (2).

4. Projecteur selon la revendication 3, caractérisé en ce que les moyens de solidarisation opèrent entre la bague (30) et un porte-lampe (40).

## Claims

1. Method of manufacturing direct-light screens (20) for motor vehicle headlights or the like, each screen being produced from moulded glass, possessing a mounting flange and having an opaque coating (24) on at least one of its surfaces, a method characterised by the following steps:
a) a part is moulded in a single piece (10, 20) comprising a set of screens (20) connected by a common plate (10),
b) the screens (20) are cut from the common plate along a cutting path extending in the said common plate at a distance from the said screens, so that the material of the plate remaining fixed to each screen defines a mounting flange associated with the latter, and
c) an opaque coating (24) is applied to the screens before or after step b).

2. Method according to Claim 1, characterised in that the cutting step is effected by high-pressure water jet.

3. Motor vehicle headlight comprising a mirror (2), a bulb (3) mounted in the base of the mirror and a glass (4), as well as a direct-light screen (20) provided in front of the bulb and produced from moulded glass and having an opaque coating (24) on at least one of its faces, the screen comprising a barrel (21) and a generally hemispherical apex (22), a headlight characterised in that the direct-light screen has a retaining flange (23) at the opposite end to the said apex, in that the headlight comprises a metallic ring (30) supporting the screen, this ring having means (30a) of retaining the flange (23) of the screen, and in that means are provided for connecting the ring to the mirror at a distance from the base thereof, so as to leave between them a free space for the light to pass from the bulb (3) to the mirror (2).

4. Headlight according to Claim 3, characterised in that the connection means operate between the ring (30) and a lamp holder (40).

## Patentansprüche

1. Verfahren zur Herstellung von das direkte Licht abschirmenden Blenden (20) für Kraftfahrzeugscheinwerfer oder ähnliches, wobei jede Blende aus Preßglas ausgeführt ist, einen Einbaubund besitzt und wenigstens auf einer ihrer Flächen eine lichtundurchlässige Beschichtung (24) umfaßt, **gekennzeichnet** durch die folgenden Arbeitsschritte:
a) es wird ein einstückiges Teil (10, 20) geformt, das eine Gruppe von durch eine gemeinsame Platte (10) fest verbundenen Blenden (20) umfaßt;
b) die Blenden (20) werden aus der gemeinsamen Platte entlang einer Trennbahn abgetrennt, die sich in der besagten gemeinsamen Platte in einem Abstand von den besagten Blenden erstreckt, so daß das Material der Platte, das fest mit jeder Blende verbunden bleibt, einen mit dieser verbundenen Einbaubund definiert, und
c) auf den Blenden wird vor oder nach dem Schritt b) eine lichtundurchlässige Beschichtung (24) aufgebracht.

2. Verfahren nach Anspruch 1, **dadurch gekennzeichnet,** daß der Abtrennschritt durch Hochdruck-Wasserstrahl-Schneiden erfolgt.

3. Kraftfahrzeugscheinwerfer, umfassend einen Spiegel (2), eine in den Boden des Spiegels eingebaute Lampe (3) und eine Abdeckscheibe (4) sowie eine das direkte Licht abschirmende Blende (20), die vor der Lampe vorgesehen und aus Preßglas ausgeführt ist und die auf wenigstens einer ihrer Flächen eine lichtundurchlässige Beschichtung (24) aufweist, wobei die Blende einen Schaft (21) und einen allgemein halbkugelförmigen Scheitel (22) umfaßt, **dadurch gekennzeichnet,** daß die das direkte Licht abschirmende Blende einen Haltebund (23) an ihrem dem besagten Scheitel gegenüberliegenden Ende besitzt, daß der Scheinwerfer einen Metallring (30) als Träger der Blende enthält, wobei dieser Ring Mittel (30a) zum Halten des Bunds (23) der Blende umfaßt, und daß Mittel zur festen Verbindung des Rings mit dem Spiegel in einem Abstand von dessen Boden vorgesehen sind, um zwischen ihnen einen freien Zwischenraum für den Durchgang des Lichts von der Lampe (3) zum Spiegel (2) zu belassen.

4. Scheinwerfer nach Anspruch 3, **dadurch gekennzeichnet,** daß die Mittel zur festen Verbindung zwischen dem Ring (30) und einem Lampenträger (40) zum Einsatz kommen.
